# FASCICULE DE BREVET EUROPEEN

(11) **EP 1 366 966 B1**
(45) Date de publication et mention de la délivrance du brevet: **28.12.2005**
(21) Numéro de dépôt: 02370025.5
(22) Date de dépôt: 29.05.2002
(51) Int. Cl.: B61D 3/12, B61D 3/16, B61D 5/06

(54) **Wagon pour charge lourde**
Schwerlast-Waggon
Wagon for a heavy load

(43) Date de publication de la demande: 03.12.2003
(73) Titulaire: ARBEL FAUVET RAIL S.A., F-59500 Douai (FR)
(72) Inventeur: Ven, Jean-Michel Robert, 59800 Lille (FR)
(74) Mandataire: Hennion, Jean-Claude

(56) Documents cités:
- EP-A- 0 275 922
- DE-A- 3 827 706
- FR-A- 2 102 416
- US-A- 3 645 213

## Description

L'invention se rapporte à un wagon pour charge lourde.

Elle se rapporte plus particulièrement mais non exclusivement à un wagon citerne.

Classiquement, un wagon se compose d'organes de roulement tels les roues d'un ou plusieurs bogies destinés à soutenir une charge.

Les bogies supportent, via une articulation pivot, un châssis lequel porte une charge telle une citerne ou une caisse etc.

Lorsque l'on souhaite augmenter la charge, se pose comme problème les effets de celle-ci sur les rails.

En effet, les forces verticales et horizontales tendent à dégrader significativement les rails et plus la charge est lourde plus ces forces sont importantes.

Pour atténuer ces effets, on a déjà construit des wagons à huit essieux et donc des wagons soutenus à chaque extrémité par deux bogies comportant chacun deux essieux.

Chaque paire de bogies extrêmes soutient par une articulation à pivot plat un châssis intermédiaire s'étendant entre les deux bogies portant quant à lui un châssis principal.

Les tampons et le point de traction se situent dans l'axe du châssis porté par les bogies et les points de pivots avec le châssis sont décalés verticalement de sorte que les efforts longitudinaux modifient notamment les forces verticales ce qui, en outre, dégrade le comportement du wagon.

Un wagon du type ci-dessus est décrit dans le document US-A-3 645 213.

L'invention a pour objectif un wagon qui remédie notamment aux problèmes évoqués ci dessus.

A cet effet l'invention a pour objet un wagon comprenant :
- deux groupes de quatre essieux organisés en bogie supportant une structure accueillant une charge,
- pour chaque groupe de bogie, d'une part des moyens d'application d'une force longitudinale dite de déplacement et d'autre part des pivots de liaison avec au moins indirectement la charge ce wagon étant caractérisé en ce que chaque groupe de deux bogies est, par les pivots de liaison, associé à un cadre portant les moyens d'application de la force longitudinale dite de déplacement avec, d'une part, portée par la face supérieure du cadre, une liaison à pivot avec la structure contenant la charge laquelle liaison à pivot est alignée avec les moyens d'application précités et d'autre part c'est directement l'enveloppe contenant la charge qui transmet les efforts longitudinaux entre les deux groupes de bogie.

L'invention sera bien comprise à l'aide de la description ci-après faite à titre d'exemple au regard du dessin qui représente schématiquement :
- Fig 1 :: wagon citerne
- Fig 2 :: groupe de bogie
- Fig 3 :: bogie
- Fig 4 :: coupe axiale verticale du wagon citerne.

En se reportant au dessin on voit un wagon 1.

Ce wagon porte une charge contenue dans une enveloppe 2.

Dans l'exemple représenté mais sans limitation, il s'agit d'un wagon citerne mais il pourrait s'agir d'un autre type de produit transporté et par exemple faisant appel à une caisse ou une plate-forme.

De manière classique ce wagon comprend :
- deux groupes A, B, de quatre essieux 3 organisés en bogie 4 supportant une structure accueillant une charge,
- pour chaque groupe de bogie, d'une part des moyens 5,6 d'application d'une force longitudinale dite de traction ou de compression et, d'autre part, des pivots 7 de liaison au moins indirectement liés avec la charge.

Par moyens d'application d'une force longitudinale de traction ou de compression, on comprendra tant la liaison (crochet/anneau) avec par exemple la locomotive de traction que les tampons utilisés lors du freinage.

Pour certains types de liaison, la liaison crochet/anneau fait également office de tampon.

Chaque bogie comprend une poutre 8 transversale, deux poutres 9 longitudinales, une liaison 7 supérieure à pivot et deux essieux 3.

Bien évidemment, sont également prévus des suspensions, des organes de freinage et une timonerie de commande du freinage.

Selon l'invention, chaque groupe A, B, de deux bogies est, par les pivots 7 de liaison, associé à un cadre 10 portant les moyens d'application de la force longitudinale dite de déplacement avec d'une part, portée par la face supérieure du cadre, une liaison 11 à pivot avec la structure contenant la charge laquelle liaison 11 à pivot est alignée avec les moyens 5,6 d'application précités et d'autre part c'est directement l'enveloppe 2 contenant la charge qui transmet les efforts longitudinaux entre les deux groupes A, B de bogie.

La structure 2 est donc portée par deux cadres 10 indépendants.

Cette liaison 11 à pivot avec la structure se compose d'un pivot comportant une partie de sphère en son sommet qui coopère avec une cavité partiellement sphérique que présente la base de la structure 2.

Avantageusement, au droit de cette liaison à pivot, la structure présente des moyens 12 de renforcement de celle ci.

Dans le cas par exemple d'une citerne, ce renforcement 12 est réalisé par une frette 12 interne à la citerne dont le rôle n'est plus uniquement dédié à la résistance au flambage mais à la transmission des efforts.

Par rapport aux autres frettes que comportent habituellement cette citerne , la hauteur et l'épaisseur de la frette sont majorées.

A titre de comparaison, la hauteur habituelle de la frette est de 100 mm environ alors que pour cette citerne la hauteur est comprise entre 300 et 400 mm environ.

L'épaisseur habituelle est de 6 mm environ alors que dans le cas présent elle est de 15 à 20 mm environ.

L'acier utilisé est à haute limite élastique genre S 550 MC ou P 460ML

On note que la hauteur de la frette varie en décroissant depuis le bas vers le haut.

Lorsque la forme de la structure n'est pas un cylindre, les moyens de renforcement utilisés sont adaptés à cette forme.

Comme on peut le voir chaque cadre 10 soutenu par le groupe de bogie se compose de trois poutrelles 13 longitudinales dont une centrée sur l'axe longitudinal.

La poutrelle médiane porte sur sa face supérieure la partie mâle du pivot.

Inversement, il pourrait s'agir de la partie femelle.

Ce cadre, pour être relié à une locomotive ou à un autre wagon, se prolonge au delà de l'extrémité de la structure, d'un côté par des bras 14 qui s'élèvent pour que les points d'application des forces soient dans le plan horizontal contenant le pivot 11.

On notera que pour alléger ce cadre les poutrelles ou poutres des bogies sont évidées.

Une autre caractéristique intéressante est le positionnement des points de pivotement sur la structure.

Ces points de pivotement sont écartés d'une distance de l'ordre de 60% de la longueur de la charge, les 40% restant étant répartis de part et d'autre.

La situation antérieure était de 80% à 90% entre les points de pivots. Il y a donc une transmission plus régulière des charges le long du wagon.

Cette disposition permet de désynchroniser les efforts verticaux et horizontaux des roues aux rails.

Le wagon se comporte comme un filtre passe bas.

Du fait que les extrémités des cadres reposant sur les bogies sont relevées, la citerne se termine en ses extrémités par une forme tronconique.

On a donc une architecture à six pivots et douze lisoirs qui contribuent à ce filtrage.

Avantageusement, la suspension est du type viscoélastique.

Le porte-à-faux par rapport à la liaison 11 à pivot est de petite longueur, ce qui permet la compatibilité au montage de l'attelage automatique de choc et traction, tout en autorisant une longueur de plate-forme utile supérieure à 22 m.

## Revendications

1. Wagon pour charge lourde comprenant :
- deux groupes (A, B) de quatre essieux (3) organisés en bogie (4), comportant chacun deux essieux (3), supportant une structure accueillant une charge, ladite structure (2) contenant la charge transmettant les efforts longitudinaux entre les deux groupes (A,B) du bogie,
- pour chaque groupe de bogie, d'une part des moyens (5,6) d'application d'une force longitudinale dite de traction ou de compression et d'autre part des pivots (7) de liaison au moins indirectement liés avec la charge,
ce wagon étant **caractérisé en ce que** :
- chaque groupe (A,B) de deux bogies est, par les pivots (7) de liaison, associé à un cadre (10) portant les moyens d'application (5,6), ledit cadre (10) portant, par sa face supérieure, une liaison à pivot (11) reliant le cadre (10) à la structure (2),
- la liaison à pivot (11) est alignée avec les moyens (5,6) d'application dans un plan horizontal avec les moyens d'application (5,6) précités.

2. Wagon pour charge lourde selon la revendication 1 **caractérisé en ce que** la liaison (11) à pivot avec la structure (2) se compose d'un pivot comportant une partie de sphère en son sommet qui coopère avec une cavité partiellement sphérique que présente la base de la structure (2).

3. Wagon pour charge lourde selon la revendication 1 **caractérisé en ce que**, au droit de la liaison (11) à pivot, la structure (2) présente des moyens (12) de renforcement de celle-ci.

4. Wagon pour charge lourde selon la revendication 3 **caractérisé en ce que** dans le cas d'une citerne, le renforcement est réalisé par une frette (12) interne à la citerne.

5. Wagon pour charge lourde selon la revendication 4 **caractérisé en ce que** la hauteur de la frette (12) de renforcement varie en décroissant depuis le bas vers le haut.

6. Wagon pour charge lourde selon la revendication 1 **caractérisé en ce que** chaque cadre (10) soutenu par le groupe de bogie se compose de trois poutrelles (13) longitudinales dont une centrée sur l'axe longitudinal.

7. Wagon pour charge lourde selon la revendication 6 **caractérisé en ce que** le cadre (10) pour être relié à une locomotive ou un autre wagon se prolonge, au delà de l'extrémité de la structure (2), d'un côté par des bras qui s'élèvent.

8. Wagon pour charge lourde selon la revendication 1 **caractérisé en ce que** les liaisons à pivots entre la structure (2) et le cadre (10) sont écartés d'une distance de l'ordre de 60% de la longueur de la structure (2), les 40% restant étant répartis de part et d'autre assurant une meilleur équipartition des charges au rail le long du wagon.

9. Wagon pour charge lourde, selon la revendication 1 **caractérisé en ce qu'**il comprend six pivots et douze lisoirs.

## Patentansprüche

1. Wagen für Schwerlast, umfassend:
- zwei Gruppen (A, B) mit vier Wagenachsen (3), die als Drehgestell (4) angeordnet sind, wobei jede Gruppe zwei Wagenachsen (3) aufweist, welche eine Konstruktion stützen, die eine Last aufnimmt, wobei die Konstruktion (2), welche die Last enthält, die Längsspannungen zwischen den zwei Drehgestellgruppen (A, B) überträgt,
- für jede Drehgestellgruppe einerseits Anwendungsmittel (5, 6) zur Anwendung einer Längskraft, die als Zug oder Kompression bezeichnet wird, und andererseits Verbindungsbolzen (7), die wenigstens indirekt mit der Last verbunden sind,
wobei der Wagen **dadurch gekennzeichnet ist, daß**:
- jede Gruppe (A, B) von zwei Drehgestellen durch die Verbindungsbolzen (7) mit einem Rahmen (10) verbunden ist, der die Anwendungsmittel (5, 6) trägt, wobei der Rahmen (10) über seine Oberfläche eine Bolzenverbindung (11) trägt, welche den Rahmen (10) mit der Konstruktion (2) verbindet,
- die Bolzenverbindung (11) mit den Anwendungsmitteln (5, 6) in einer horizontalen Ebene mit den zuvor erwähnten Anwendungsmitteln (5, 6) ausgerichtet ist.

2. Wagen für Schwerlast nach Anspruch 1, **dadurch gekennzeichnet, daß** die Bolzenverbindung (11) mit der Konstruktion (2) aus einem Bolzen besteht, der einen Kugelabschnitt an seiner Spitze aufweist, der mit einer teilweise kugelförmigen Ausnehmung zusammenwirkt, die in der Basis der Konstruktion (2) vorhanden ist.

3. Wagen für Schwerlast nach Anspruch 1, **dadurch gekennzeichnet, daß** die Konstruktion (2) im rechten Winkel zu der Bolzenverbindung (11) Mittel (12) zur Verstärkung der Konstruktion aufweist.

4. Wagen für Schwerlast nach Anspruch 3, **dadurch gekennzeichnet, daß** im Falle eines Behälters die Verstärkung durch einen im Inneren des Behälters angeordneten Bundring (12) ausgeführt ist.

5. Wagen für Schwerlast nach Anspruch 4, **dadurch gekennzeichnet, daß** die Höhe des Bundrings (12) zur Verstärkung variiert und von unten nach oben abnimmt.

6. Wagen für Schwerlast nach Anspruch 1, **dadurch gekennzeichnet, daß** jeder Rahmen (10), der durch die Drehgestellgruppe unterstützt wird, aus drei Längsträgern (13) besteht, von denen einer auf der Längsachse zentriert ist.

7. Wagen für Schwerlast nach Anspruch 6, **dadurch gekennzeichnet, daß** sich der Rahmen (10), um mit einer Lokomotive oder einem anderen Wagen verbunden zu werden, über das Ende der Konstruktion (2) hinaus auf einer Seite um Arme verlängert, die sich erheben.

8. Wagen für Schwerlast nach Anspruch 1, **dadurch gekennzeichnet, daß** die Bolzenverbindungen zwischen der Konstruktion (2) und dem Rahmen (10) in einem Abstand in der Größenordnung von 60 % der Länge der Konstruktion (2) beabstandet sind, wobei die restlichen 40 % auf beiden Seiten verteilt sind, um eine gleichmäßigere Verteilung der Lasten auf der Schiene entlang des Wagens zu gewährleisten.

9. Wagen für Schwerlast nach Anspruch 1, **dadurch gekennzeichnet, daß** er sechs Bolzen und zwölf Gleitstücke umfaßt.

## Claims

1. Wagon for a heavy load, comprised of:
- two sets (A, B) of four axles (3) arranged as bogies (4), each comprised of two axles (3), supporting a structure which receives a load, with the said structure (2) which contains the load transmitting longitudinal forces between the two sets (A, B) of bogies,
- for each bogie set, on one hand a means (5, 6) of application for a longitudinal force, known as the traction or compression force, and on the other hand connecting pivots (7) linked at least indirectly with the load, with this wagon being **characterised by** the fact that:
- each set (A, B) of two bogies is, through the connecting pivots (7), associated with a frame (10) which carries the means of application (5, 6), with the said frame (10) carrying on its upper surface a pivot link (11) which connects the frame (10) to the structure (2),
- the pivot link (11) is aligned with the means of application (5,6) in a horizontal plane with the aforementioned means of application (5,6).

2. Wagon for a heavy load as described in claim 1 **characterised by** the fact that the pivot link (11) to the structure (2) is made up of a pivot which includes part of a sphere at its top which fits into a partially spherical cavity on the base of the structure (2).

3. Wagon for a heavy load as described in claim 1 **characterised by** the fact that at the pivot link (11), the structure (2) possesses means (12) for its reinforcement.

4. Wagon for a heavy load as described in claim 3 **characterised by** the fact that in the case of a tank, reinforcement is achieved through an internal strip (12) inside the tank.

5. Wagon for a heavy load as described in claim 4, **characterised by** the fact that the height of the reinforcement strip (12) varies and decreases from the bottom to the top.

6. Wagon for a heavy load as described in claim 1, **characterised by** the fact that each frame (10) supported by the bogie set is made up of three longitudinal beams (13) one of which is centred along the longitudinal axis.

7. Wagon for a heavy load as described in claim 6 **characterised by** the fact that in order to be connected to a locomotive or to another wagon the frame (10) extends beyond the end of the structure (2) on one side by raised arms (14).

8. Wagon for a heavy load as described in claim 1 **characterised by** the fact that the pivot links between the structure (2) and the frame (10) are separated by a distance of the order of 60% of the length of the structure (2), with the remaining 40% being distributed on either side, ensuring more equal distribution of loads on the rail along the wagon.

9. Wagon for a heavy load, as described in claim 1 **characterised by** the fact that it includes six pivots and twelve side friction blocks.
